# EUROPÄISCHE PATENTANMELDUNG

(11) **EP 0 305 754 A1**
(43) Veröffentlichungstag der Anmeldung: **08.03.1989**
(21) Anmeldenummer: 88112607.2
(22) Anmeldetag: 03.08.1988
(51) Int. Cl.: B25B 23/14

(54) **Verfahren zur Steuerung eines Schraubers**

(30) Priorität: 02.09.1987 DE 3729313
(71) Anmelder: ROBERT BOSCH GMBH, 70442 Stuttgart (DE)
(72) Erfinder: Layer, August, Dr.-Ing., D-7110 Öhringen (DE); Krebs, Rudolf, D-7060 Schorndorf (DE)

(57) **Zusammenfassung**

Es wird ein Verfahren zur Steuerung eines Schraubers zum automatischen Anziehen von Schrauben und/oder Muttern vorgeschlagen, das dadurch gekennzeichnet ist, daß eine Schraubfallanalyse durchgeführt wird, bei welcher während eines streckgrenzengesteuerten Schraubvorgangs der Verlauf des zum Anziehen einer Schraube oder einer Mutter notwendige Drehmoment ermittelt wird. Vom Anwender wird u.a. das gewünschte Anzugsmoment für die Schraube eingegeben und daraus automatisch das geeignete Schraubverfahren ermittelt und eingestellt.

## Beschreibung

### Stand der Technik

Die Erfindung geht aus von einem Verfahren zur Steuerung eines Schraubers zum automatischen Anziehen von Schrauben und/oder Muttern sowie von einer Steuerung für einen Schrauber der genannten Art nach der Gattung des Anspruchs 8. Ein derartiges Verfahren sowie eine Steuerung dieser Art sind bekannt. Bei dem sog. Zweistufen-Schraubverfahren wird eine Schraube bzw. eine Mutter mit einer hohen Drehzahl eingedreht bzw. aufgeschraubt. Das eingentliche Anziehen erfolgt dann bei einer niedrigeren Drehzahl. Die Umschaltung von der hohen auf eine niedrigere Drehzahl erfolgt bei Erreichen des Anlegemoments, das bei Berührung des Schraubenkopfes bzw. der Mutter mit dem Untergrund erreicht wird. Der Schraubvorgang wird bei Erreichen des Abschaltkriteriums beendet, also wenn das gewünschte Anzugsmoment oder ein bestimmter Anziehwinkel erreicht ist. Der Anwender muß für jeden Schraubfall den Umschaltzeitpunkt einstellen, wobei das Umschaltmoment bei einem harten Schraubfall mit steilem Momentenanstieg klein und bei einem weichen Schraubfall mit flachem Momentenanstieg größer zu wählen ist. Fehler bei der Einstellung führen zu Abweichungen vom gewünschten Anzugsmoment und auch zum Abreißen der Schrauben.

### Vorteile der Erfindung

Das erfindungsgemäße Verfahren mit den im Hauptanspruch gekennzeichneten Merkmalen hat demgegenüber den Vorteil, daß das Umschaltmoment für die Umschaltung der hohen Drehzahl auf eine niedrigere Drehzahl bei dem Zweistufen-Schraubverfahren automatisch festgelegt wird. Fehler aufgrund der Eingabe falscher Daten durch den Anwender sind insoweit ausgeschlossen. Die zur Steuerung des Schraubers notwendigen Daten werden anhand einer Schraubfallanalyse gewonnen, d.h. es wird bei einer bestimmten, niedrigen Drehzahl, bei der ein Abreißen der Schraube vermieden wird, eine Schraube oder eine Mutter mittels eines streckgrenzengesteuerten Schraubverfahrens bis zum Erreichen der Fließ- bzw. Streckgrenze angezogen und das dazu notwendige Drehmoment ermittelt. Vorzugsweise werden dabei das bei Berührung der Schraube bzw. der Mutter mit dem Untergrund anliegende Drehmoment als ein erster Drehmomentswert, das bei Erreichen der Streckgrenze herrschende Drehmoment als ein zweiter Drehmomentswert sowie die zugehörigen Zeitpunkte ermittelt und gespeichert. Die erfindungsgemäße Steuerung hat den Vorteil, daß die Schraub fallanalyse unmittelbar auswertbar ist, indem die gewonnenen Größen in einem Speicher der Steuerung abgelegt werden können und für eine spätere Anzeige oder einen Vergleich mit einem gewünschten Anzugsmoment zur Verfügung stehen. Besonders bevorzugt ist eine Steuerung, die nach Eingabe der gewünschten Anzugswerte automatisch eine Anpassung an den vorliegenden Schraubfall vornimmt.

Durch die in den Unteransprüchen aufgeführten Maßnahmen sind vorteilhafte Weiterbildungen und Verbesserungen des im Hauptanspruch angegebenen Verfahrens und der Steuerung gem. Anspruch 8 möglich. Besonders vorteilhaft ist, daß das Verfahren auch für die Vorgabe von gewünschten Drehwinkeln geeignet und damit sehr vielseitig einsetzbar ist.

### Zeichnungen

Ein Ausführungsbeispiel der Erfindung wird anhand der Zeichnung und der nachfolgenden Beschreibung näher erläutert. Es zeigen:
Figur 1 ein Diagramm des Drehmomentenverlaufs über der Zeit während des für die Schraubfallanalyse durchgeführten Schraubvorgangs,
Figur 2 eine Tabelle für die Schraubfallanalyse nach Figur 1,
Figur 3 ein Diagramm eines Drehmoments über der Zeit für eine beispielshaft ausgeführte Schraubfallanalyse und
Figur 4 eine aus der Schraubfallanalyse gem. Figur 3 gewonnene Tabelle.

### Beschreibung des Ausführungsbeispiels

Figur 1 zeigt ein Diagramm des während eines Testlaufs für eine Schraubfallanalyse an einer Schraube oder Mutter anliegenden Drehmoments. Der Testlauf wird mit einer niedrigen Drehzahl durchgeführt, bei der ein Abreißen der Schraube mit Sicherheit vermieden wird.

Das zum Eindrehen der Schraube nötige Drehmoment steigt während des Eindrehens nur unwesentlich. Es wird bestimmt durch die Reibung der Gewindegänge.

Wenn der Schraubenkopf bzw. die Mutter zum Zeitpunkt Tₘᵢₙ die Unterlage berührt, erreicht das Drehmoment das Anlegemoment mit dem Wert Mₘᵢₙ, der eindeutig über den Drehmomentswerten während der Eindrehphase liegt; der Eindrehvorgang geht nun in den Anziehvorgang über. Als Anlegemoment Mₘᵢₙ kann ein konstanter, vorgegebener Wert oder ein aus dem Drehmomentenverlauf in Figur 1 errechneter Wert gewählt werden.

Wenn sich das Drehmoment auch bei weiterem Anziehen der Schraube nicht erhöht, ist die Fließ- oder Streckgrenze der Schraube erreicht. Es liegt dann das maximal erreichbare Drehmoment Mₘₐₓ an.

Der Verlauf des Drehmoments über der Zeit wird von geeigneten Sensoren erfaßt; deren Signale werden an einen Speicher der Steuerung des Schraubers abgegeben und dort gespeichert. Ebenso können über entsprechend ausgelegte Sensoren der Drehwinkel und/oder die Schraubtiefe über der Zeit erfaßt und gespeichert werden.

Die Schraube wird nach Abschalten des Schraubers noch weiter angezogen, weil dieser sich während der Abbrems phase aufgrund seiner Trägheit weiterdreht. Die Abbremszeit T_{B} des Schraubers ist systembedingt. Es wird unterstellt, daß T_{B} proportional zur Drehzahl ist. Es gilt daher

T_{B} = k· f (1),

wobei f die Drehzahl, hier gemessen in Hz, und k eine Konstante ist, deren Wert vorliegt oder anhand eines Leerlaufversuchs vor dem Testlauf ermittelt wird.

Bei einer gegebenen Drehzahl f* ergibt sich die Abbremszeit aus der folgenden Gleichung:

T_{Bf*} = k· f* (2).

T_{Bf*} ist also die Zeit, die verstreicht, bis der Schrauber nach Abschalten des Antriebs bei einer Drehzahl f* zum Stillstand gekommen ist.

Bei einem Zweistufen-Schraubverfahren ist während der Eindrehphase eine hohe Drehzahl f₁ und während der Anziehphase eine niedrige Drehzahl f₂ gegeben.

Bis zur Abbremsung aus der hohen Drehzahl f₁ bis zum Stillstand verstreicht die Zeit

T_{Bf1}= k· f₁ (3).

Diese Zeit wird als Anhaltspunkt für das Schrabverfahren auf die im Diagramm verwendete Drehzahl transformiert:

Aus dem Zeitpunkt Tₘᵢₙ, zu dem das Anlegemoment Mₘᵢₙ erreicht wurde, und der Abbremszeitkonstanten T_{f1} gem. Gleichung (4) wird anhand des in Figur 1 widergegebenen Diagramms ein Drehmomentgrenzwert M_{Gr} ermittelt, der zur Zeit t = Tₘᵢₙ + T_{f1} gegeben ist.

Zusätzlich wird aus dem maximalen Drehmoment Mₘₐₓ ein Wert Mₚ berechnet, für den mit

0 < p < 1 (5)

die folgende Gleichung gilt:

Mₚ = p· Mₘₐₓ (6).

Beispielsweise wird p = 0,8 gewählt. Auch diese Werte werden im Speicher der Steuerung abgelegt.

Durch den Wert von p läßt sich das Moment Mₚ berechnen, von dem an aus verschraubungstechnischen Gründen als Schraubverfahren das Streckgrenzenverfahren gewählt werden muß. Soll also eine Schraube mit einem Drehmoment M angezogen werden, dessen Wert größer als Mₚ ist, so muß als Schraubverfahren das Streckgrenzenverfahren gewählt werden. Liegt das gewünschte Anzugsmoment M einer Schraube unter dem Wert Mₚ, so kann statt dessen auch das Drehmoment- oder Drehwinkelverfahren verwendet werden. Bei dem Drehwinkelverfahren wird beispielsweise mit Erreichen des Anlegemoments Mₘᵢₙ zum Zeitpunkt Tₘᵢₙ mit der Winkelzählung begonnen.

Die bei der Schraubfallanalyse gewonnenen Werte sind in die Tabelle gem. Figur 2 eingesetzt.

Aus Figur 2 ergibt sich, daß das Schraubverfahren durch den Wert Mₚ bestimmt wird: Liegt das gewünschte Anzugsmoment M der Schraube im Bereich Mₚ ≦ M ≦ Mₘₐₓ, so kommt als Schraubverfahren das Streckgrenzenverfahren in Frage; für alle Werte Mₘᵢₙ ≦ M ≦ Mₚ ist das Drehmoment- oder Drehwinkelverfahren zu wählen.

Die Umschaltung von der höheren Drehzahl f₁ auf die niedrigere Drehzahl f₂ wird durch den aus dem Diagramm gemäß Figur 1 bestimmten Drehmomentgrenzwert M_{Gr} bestimmt: Gilt für das gewünschte Anzugsmoment M einer Schraube die Beziehung M ≧ M_{Gr}, so wird der Drehzahlschaltpunkt durch das während des Schraubvorgangs an der Schraube anliegende Drehmoment bestimmt. Soll eine Schraube mit einem Moment M angezogen werden, das kleiner als das Grenzdrehmoment M_{Gr} ist, so muß der Schraubvorgang durch die Schraubtiefe L gesteuert werden, da aufgrund der Trägheit des Schraubers bzw. der Abbremszeit T_{f1} gem. Gleichung (4) nach Erreichen des eindeutig über dem Eindrehmoment liegenden Drehmoments Mₘᵢₙ auch bei Umschaltung des Schraubers zur Zeit Tₘᵢₙ auf die niedrigere Drehzahl f₂ ein über dem gewünschten Anzugsmoment liegendes Drehmoment, nämlich M_{Gr} erreicht wird.

Aus der Tabelle ergibt sich auch, daß die Art des Schraubverfahrens auch durch den analog Gleichung (6) aus dem maximalen Drehwinkel ωₘₐₓ berechenbaren Wert ωₚ bestimmt werden kann.

Die in Figur 2 gezeigte Tabelle wurde ohne Berücksichtigung von Toleranzen aufgestellt. In der Praxis sollte daher die berechnete Abbremszeit T_{f1} durch einen etwas größeren Wert ersetzt werden.

Der Anwender kann nach der Schraubfallanalyse für das Zweistufen-Schraubverfahren folgende Parameter in das Steuergerät des Schraubers eingeben bzw. ändern:
hohe Drehzahl f₁
niedrige Drehzahl f₂

maximales Drehmoment Mₘₐₓ
minimales Drehmoment Mₘᵢₙ
Beginn der Winkelzählung bei M₁ = Mₘᵢₙ
(in Hz oder in U/min)

Als vorgegebene Drehmoment- oder Drehwinkelwerte werden alternative eingegeben:
Drehmoment Mₛₒₗₗ
Drehwinkel ωsoll

Aus diesen Werten ergibt sich im Zusammenhang mit der Tabelle gem. Figur 2 das verwendete Schraubverfahren.

Der Drehzahlumschaltzeitpunkt wird durch folgende Werte bestimmt

Drehmoment Mₒ
Tiefe Lₒ

Die Werte von Mₒ und Lₒ werden für den Schrauber so berechnet, daß der Schraubvorgang zeitoptimal ausgeführt wird. D.h. die Drehzahl wird möglichst spät von der hohen Drehzahl f₁ auf die niedrigere Drehzahl f₂ reduziert. Bei der Berechnung des Drehzahlumschaltzeitpunkts wird die Abbremszeitkonstante des Schraubers so berücksichtigt, daß nach Abbremsung aus der höheren Drehzahl unmittelbar das gewünschte Anzugsmoment der Schraube Mₛₒₗₗ erreicht ist.

Zusätzlich können zur Überwachung des Schraubvorgangs folgende sog. Überwachungswerte eingegeben werden:
Drehmoment
M_{OG} *
M_{UG} *
Drehwinkel
ω_{OG} *
ω_{UG} *
Tiefe
L_{OG} *
L_{UG} *.

Die mit * bezeichneten Werte kann der Anwender ändern. Die übrigen Werte werden aus der Schraubfallanalyse gewonnen.

Für den Drehzahlumschaltzeitpunkt können zwei Fälle festgelegt werden:

Tₛₒₗₗ - T_{f1} ≧ Tₘᵢₙ (7)

ergibt sich folgender Drehmomentswert für eine Umschaltung durch Drehmoment

Mₒ = M ( Tₛₒₗₗ - T_{f1}) (8)

und für

Tₛₒₗₗ - T_{f1} < Tₘᵢₙ (9)

ergibt sich folgender Schraubtiefenwert für eine Umschaltung durch Schraubtiefe:

Lₒ = L(Tₛₒₗₗ ¡- T_{f1}) (10).

Wenn die höhere Drehzahl f₁ verändert wird, so wird automatisch die Abbremszeit T_{f1} gem. Gleichung (4) entsprechend geändert und das Ergebnis der Schraubfallanalyse aktualisiert.

Die Winkelzählung braucht nicht unbedingt bei dem Anlegemoment Mₘᵢₙ zu beginnen, es kann stattdessen auch ein höherer Wert M₁ ≧ Mₘᵢₙ als Beginn der Drehwinkelzählung gewählt werden, wobei die übrigen Winkelwerte entsprechend angepaßt werden.

Der Schrauber ist im vorliegenden Fall mit einer Anzeige versehen, die die bei der Schraubfallanalyse ermittelten Werte und evtl. auch die vom Anwender angegebenen Werte anzeigt.

Stellt sich anhand der bei der Schraubfallanalyse ermittelten bzw. berechneten Werte heraus, daß für ein gewünschtes Anzugsmoment der Schraube bzw. Mutter die Drehzahlumschaltung durch die Schraubtiefe bestimmt wird, so muß der Schrauber zur Ausführung der gewünschten Verschraubung mit einem Schraubtiefen-Sensor ausgerüstet sein. Ist das nicht der Fall, so wird auf der Anzeige der Steuerung angegeben, daß die gewünschte Verschraubung so nicht ausführbar ist.

Zusätzlich wird berechnet, ob sich der gewünschte Schraubfall dadurch verwirklichen läßt, daß die höhere Drehzahl f₁ verringert wird und die Drehzahlumschaltung statt mit Hilfe der Schraubtiefe mittels des Drehmoments erfolgt.

Dazu wird eine reduzierte Drehzahl f₁ wie folgt berechnet:

T_{f} = Tₛₒₗₗ - Tₘᵢₙ (11)

Aus Gleichung (4) ergibt sich die Beziehung und aus Gleichung (1) die Abbremszeit

T_{f} = k· f . (13)

Daraus ergibt sich schließlich die folgende Gleichung für f :

Ergibt sich aus dieser Berechnung ein fäür eine Verschraubung sinnvoller Drehzahlwert, so wird diese berechnete Drehzahl auf dem Anzeigefeld angegeben.

Figur 3 zeigt ein Diagramm eines bei einer Schraubfallanalyse gewonnenen Drehmomentenverlaufs über der Zeit. Neben den aus Figur 1 bekannten Werten des Anlegemoments Mₘᵢₙ, des Drehmomentgrenzwertes M_{Gr}, des maximalen Drehmoments Mₘₐₓ und dem aus Gleichung (6) berechneten Wertes Mₚ ist auch der Umschaltzeitpunkt Tₒ eingezeichnet, ebenso das Sollmoment Mₛₒₗₗ.

Im folgenden werden einige Zahlenbeispiele gegeben:
Mₘₐₓ = 60 Nm
Mₘᵢₙ = 2 Nm
Tₘₐₓ = 1200 ms
Tₘᵢₙ = 900 ms
f₁ = 200 Hz
f₂ = 50 Hz M_{Gr} = M(Tₘᵢₙ + T_{f1}) = 40 Nm
Mₚ = p· Mₘₐₓ = 0,8· 60 Nm = 48 Nm.

Aus der in Figur 4 angegebenen Tabelle lassen sich das sich das sich für jeden Schraubfall ergebende Schraubverfahren und der Drehzahlumschaltpunkt ablesen.

Für Drehmomentwerte im Bereich 48 ≦ M ≦ 60 Nm bzw. für Drehwinkel von 40 ≦ ω ≦ 50° ergibt sich das Streckgrenzenschraubverfahren. Der Drehzahlumschaltpunkt wird durch das Drehmoment bestimmt.

Soll die Schraube mit einem Drehmoment M im Bereich 40 ≦ M ≦ 48 Nm bzw. mit einem Drehwinkel ω von 33 ≦ ω ≦ 40° angezogen werden, so findet das Drehmoment- bzw. Drehwinkelschraubverfahren Anwendung. Der Drehzahlumschaltpunkt wird wiederum durch das Drehmoment bestimmt.

Bei einem gewünschten Anzugsmoment M der Schraube im Bereich 2 ≦ M ≦ 40 Nm bzw. einem Drehwinkel ω von 0 ≦ ω ≦ 33° findet ebenfalls das Drehmoment- bzw. Drehwinkelschraubverfahren Anwendung. Hier wird allerdings der Drehzahlsumschaltzeitpunkt durch die Schraubtiefe L bestimmt.

Die bei der Schraubfallanalyse ermittelten Daten werden einem Speicher des Schraubers zugeführt und dort gespeichert. Diese Daten werden mittels der mit dem Speicher verbundenen Anzeigeeinrichtung, beispielsweise auf einem Flüssigkristall-Anzeigfeld dargestellt.

Nach der Schraubfallanalyse werden vom Anwender folgende Werte eingegeben:

hohe Drehzahl f₁ = 200 Hz
niedrigere Drehzahl f₂ = 50 Hz

maximales Drehmoment Mₘₐₓ = 60 Nm
minimales Drehmoment Mₘᵢₙ = 2 Nm

Beginn der Winkelzählung bei M₁ = 2 Nm.

Die Schraube soll mit folgendem Drehmoment Mₛₒₗₗ angezogen werden:
Mₛₒₗₗ = 30 Nm.

Aus der Tabelle oder aus der Anzeige des Steuergeräts ergibt sich, daß automatisch ein drehmomentgesteuertes Schraubverfahren eingeleitet wird, bei dem der Drehzahlumschaltpunkt durch die Schraubtiefe bestimmt wird.

Folgende Überwachungswerte werden zusätzlich eingegeben
Drehmoment
M_{OG} = 31,5 Nm (± 5 % Toleranz)
M_{UG} = 28,5 Nm
Drehwinkel
_{ωOG} = 28° (± 10 % Toleranz)
_{ωUG} = 22°.

Es zeigt sich also, daß das Schraubverfahren nur durchführbar ist, wenn der Schrauber mit einem Sensor zur Erfassung der Schraubtiefe ausgerüstet ist. Ist das nicht der Fall, müßte die Drehzahl auf f′₁ = 167 Hz verringert werden. Für diesen Fall ergibt sich eine Abbremszeit des Schraubers, die so kurz ist, daß auch bei drehmomentgesteuertem Schraubvorgang das gewünschte Drehmoment Mₛₒₗₗ nicht überschritten wird.

Zur Auswertung der bei der Analyse gewonnenen und der vom Anwender eingegebenen Daten können in der Steuerung des Schraubers Vergleichsstufen vorgesehen sein, die die gespeicherten mit den vorgegebenen Drehmoment- bzw. Drehwinkelwerten vergleichen und daraus eine automatische Umschaltung der Steuerung des Schraubers bewirken. Es können auch auf der Anzeige Schaltbefehle an den Anwender gegeben werden, der dann die Steuerung des Schraubers durch die Eingabe der angezeigten Daten umstellt.

## Patentansprüche

1. Verfahren zur Steuerung eines Schraubers zum automatischen Anziehen von Schrauben und/oder Muttern, gekennzeichnet durch eine Schraubfallanalyse, bei welcher während eines streckgrenzengesteuerten Schraubvorgangs der Verlauf des zum Anziehen einer Schraube oder einer Mutter notwendige Drehmoment ermittelt wird.

2. Verfahren nach Anspruch 1, dadurch gekennzeichnet, daß ein erster Drehmomentswert (Mₘᵢₙ) bei Anliegen der Schraube oder der Mutter auf der Unterlage sowie ein zweiter Drehmomentswert (Mₘₐₓ) bei Erreichen der Streckgrenze der Schraube ermittelt und gespeichert werden.

3. Verfahren nach Anspruch 1 oder 2, dadurch gekennzeichnet, daß der Zeitpunkt (Tₘᵢₙ) bei Erreichen des ersten Drehmomentswerts (Mₘᵢₙ) und der Zeitpunkt (Tₘₐₓ) bei Erreichen des zweiten Drehmomentswerts (Mₘₐₓ) ermittelt und gespeichert werden.

4. Verfahren nach einem der Ansprüche 1 bis 3, dadurch gekennzeichnet, daß mittels einer bekannten oder aus einem Probelauf ermittelten Abbremszeitkonstanten (T_{f1}) ein Drehmomentgrenzwert (M_{Gr}) bestimmt und gespeichert wird, welcher zur Zeit (Tₘᵢₙ + T_{f1}) gegeben ist.

5. Verfahren nach einem der Ansprüche 1 bis 4, dadurch gekennzeichnet, daß aus dem zweiten Drehmomentswert (Mₘₐₓ) ein dritter Drehmomentswert (Mₚ) berechnet und gespeichert wird, der kleiner als der zweite Drehmomentswert (Mₘₐₓ) ist.

6. Verfahren nach Anspruch 1, dadurch gekennzeichnet, daß ein erster bei Erreichen der Fließgrenze gegebener Drehwinkelwert (ωₘₐₓ) gespeichert wird.

7. Verfahren nach Anspruch 6, dadurch gekennzeichnet, daß ein zweiter Drehwinkelwert (ωₚ), der kleiner ist als der erste Drehwinkelwert (ωₘₐₓ), berechnet und gespeichert wird.

8. Steuerung eines Schraubers zum automatischen Anziehen von Schrauben und/oder Muttern, gekennzeichnet durch einen Speicher, in dem die bei der Schraubfallanalyse gem. einem der Ansprüche 1 bis 7 ermittelten Werte speicherbar sind.

9. Steuerung nach Anspruch 8, dadurch gekennzeichnet, daß das zum Anziehen der Schraube oder Mutter gewünschte Drehmoment eingebbar ist und dann automatisch das für dieses Drehmoment geeignete Schraubverfahren eingestellt wird.

10. Steuerung nach Anspruch 8, dadurch gekennzeichnet, daß der zum Anziehen der Schraube gewünschte Drehwinkelwert eingebbar ist und dann automatisch das für diesen Drehwinkel geeignete Schraubverfahren eingestellt wird.

11. Steuerung nach einem der Ansprüche 8 bis 10, gekennzeichnet durch eine Anzeigevorrichtung zur Anzeige der bei der Schraubfallanalyse erhaltenen und/oder der eingegebenen Werte.
